# EUROPÄISCHE PATENTANMELDUNG

(11) **EP 0 035 210 A1**
(43) Veröffentlichungstag der Anmeldung: **09.09.1981**
(21) Anmeldenummer: 81101301.0
(22) Anmeldetag: 23.02.1981
(51) Int. Cl.: H01F 27/30

(54) **Anordnung zur Isolierung und zur mechanischen Befestigung von Bauteilen in ölgefüllten elektrischen Geräten**

(30) Priorität: 29.02.1980 JP 23989/80
(71) Anmelder: FUJI ELECTRIC CO. LTD., Kawasaki 210 (JP)
(72) Erfinder: Yamada, Mamoru, Dipl.-Ing., Chiba (JP)
(74) Vertreter: Mehl, Ernst, Dipl.-Ing.

(57) **Zusammenfassung**

Die Aktivteile von derartigen Geräten werden üblicherweise durch Trocknen und anschließendes Imprägnieren mit einer Isolierflüssigkeit aufbereitet. Erfindungsgemäß werden nun die in diese Anordnung eingebauten Isolierteile aus zwei unterschiedlichen Isolierwerkstoffen (A und B) hergestellt, wobei einer dieser Isolierwerkstoffe (A) beim Trocknen verhältnismäßig stark schrumpft und wobei der andere Isolierwerkstoff (B) beim Imprägnieren mit einer Isolierflüssigkeit so stark quillt, daß er die Schrumpfung beider Isolierwerkstoffe (A und B) beim Trocknen mehr als ausgleicht. Derartige Anordnungen sind insbesondere beim Bau von Großtransformatoren in sehr vorteilhafter Art und Weise einsetzbar.

## Beschreibung

Die Erfindung betrifft eine Anordnung zur Isolierung und zur mechanischen Befestigung von Bauteilen in ölgefüllten elektrischen Geräten, deren Aktivteile durch Trocknen und daran anschließendes Imprägnieren mit einer Isolierflüssigkeit aufbereitet werden. Derartige Anordnungen werden insbesondere im Transformatorbau zur Isolierung und Befestigung der Transformatorwicklungen gegenüber dem Eisenkern verwendet.

In diese elektrischen Geräte, insbesondere in Transformatoren, eingebaute Bauteile entsprechen üblicherweise vorher bestimmten dielektrischen und mechanischen Anforderungen in Abhängigkeit von ihrer Anordnung innerhalb des Gerätes. Beispielsweise sind bei Transformatoren zwischen Eisenkernschenkeln und diese umfassenden Unterspannungswicklungen achsparallele Kühlkanalleisten und in Umfangsrichtung nicht unterbrochene Isolierbarrieren aus Isolierwerkstoff vorgesehen. Die Isolierbarrieren und Kühlkanalleisten haben nicht nur den elektrischen Spannungen zwischen der Unterspannungswicklung und dem Eisenkernschenkel, sondern auch den beispielsweise bei einem Kurzschluß auftretenden radial gerichteten elektromagnetischen Rüttelkräften standzuhalten.

Ein weiterer wesentlicher Bereich für den Einsatz von Isolierwerkstoffen ist bei Transformatoren der Bereich im Hauptstreukanal zwischen der Unter- und der Oberspannungswicklung. Auch hier sind üblicherweise Kombinationen von achsparallelen Kühlkanalleisten und in Umfangsrichtung durchgehenden Isolierbarrieren zur elektrischen Isolierung der Wicklungen voneinander und zur Aufnahme von Radialkräften vorgesehen.

Die Stirnseiten der Wicklungen von Transformatoren sind üblicherweise durch Isolierplatten und Abstandshalter sowohl an ihren oberen als auch an ihren unteren Enden abgestützt und müssen den beim Betrieb auftretenden Kräften in Achsrichtung standhalten.

Die Kühlkanalleisten, die Isolierbarrieren, die Isolierplatten und die Abstandshalter sind üblicherweise aus Hartpapier, Preßspan oder Preßholz hergestellt und erfüllen dabei die Anforderungen hinsichtlich der Spannungs-Wärme- und Ölfestigkeit. Diese Werkstoffe sind an sich bei der Verwendung in ölgefüllten Transformatoren preiswert und erfüllen auch die vorgenannten Bedingungen sehr gut, sie sind jedoch mehr oder weniger hygroskopisch und nehmen daher, solange sie ungeschützt der Umgebungsluft ausgesetzt sind, mehr oder weniger große Mengen von Wasser auf.

Da hierdurch die Isoliereigenschaften erheblich verschlechtert werden, ist es üblich, die aus dem Eisenkern und den Wicklungen bestehenden Aktivteile von Transformatoren unmittelbar vor dem Eintauchen in Öl zu trocknen. Durch den hiermit verbundenen Wasserentzug aus dem Isolierwerkstoff verliert dieser jedoch ein Teil seines Volumens, so daß vor dem Aufbereiten eingestellte Einspannkräfte der Wicklungen verändert sind. Dies wird üblicherweise dadurch kompensiert, daß die Einspannkräfte entsprechend der zu erwartenden Schrumpfung der Isolierwerkstoffe vor dem Aufbereiten überhöht eingestellt werden oder daß die Einspannkräfte erst nach dem Aufbereiten auf das gewünschte Maß gebracht werden.

Der Voreinstellung mit überhöhten Einstellkräften sind jedoch im Hinblick auf die Festigkeit der Wicklungen verhältnismäßig enge Grenzen gesetzt, so daß dieses Verfahren nicht in jedem Falle brauchbar ist. Andererseits ist jedoch das nachträgliche Einstellen der Einspannkräfte im Anschluß an die Aufbereitung, insbesondere bei sehr großen Transformatoren, mit verhältnismäßig langen Verweilzeiten des Aktivteils an normaler Luft verbunden, so daß die Isolierwerkstoffe wieder Feuchtigkeit aufnehmen und einen Teil ihrer günstigen Isoliereigenschaften dabei verlieren.

Der Erfindung liegt daher die Aufgabe zugrunde, zur Isolierung und zur mechanischen Befestigung von Bauteilen in ölgefüllten Geräten eine Anordnung zu schaf- .fen, mit der eine Einstellung der erforderlichen Einspannkräfte möglich ist, ohne die einzuspannenden Bauteile vor der Aufbereitung zu überlasten und durch die zugleich die Verweildauer der fertig aufbereiteten Bauteile in normaler Luft auf ein Mindestmaß beschränkt ist.

Erfindungsgemäß wird diese Aufgabe durch eine Anordnung gelöst, in der zur mechanischen Befestigung von spannungführenden Teilen ein erster Isolierwerkstoff verwendet ist, dessen Volumen sich beim Trocknen verkleinert und sich beim Imprägnieren volumenneutral verhält und in der in Reihe mit dem ersten ein zweiter Isolierwerkstoff verwendet ist, dessen Volumen sich beim Imprägnieren vergrößert und beim Trocknen weniger schrumpft als der erste Isolierwerkstoff, wobei der zweite Isolierwerkstoff durch sein Aufquellen beim Imprägnieren zur Einspannung der spannungführenden Bauteile erforderliche Preßkräfte erzeugt.

Nach zweckmäßigen Ausgestaltungen der Erfindung ist vorgesehen, daß die spezifische Volumenverkleinerung des ersten Isolierwerkstoffes beim Trocknen kleiner ist als die spezifische Volumenvergrößerung des zweiten Isolierwerkstoffes beim Imprägnieren und daß die absolute Volumenvergrößerung des zweiten Isolierwerkstoffes so viel größer ist als die Schrumpfung des ersten Isolierwerkstoffes, daß die dadurch erzeugte Preßkraft größer ist als die im Betriebszustand auftretende elektromagnetische Kraft.

Nach einer vorteilhaften Weiterbildung der Erfindung ist vorgesehen, daß dünne Lagen der beiden verwendeten Isolierwerkstoffe abwechselnd aufeinander geschichtet sind.

Die erfindungsgemäße Anordnung ist sehr vorteilhaft, denn sie ermöglicht durch die Kombination von zwei Isolierwerkstoffen mit den angegebenen unterschiedlichen Eigenschaften den Aufbau von Aktivteilen für elektrische Geräte, bei denen sowohl eine Überlastung vor der Aufbereitung als auch eine nachträgliche Einstellung der erforderlichen Einspannkräfte vermieden ist.

Ausführungsbeispiele der Erfindung werden anhand einer Zeichnung näher erläutert.
Fig. 1 zeigt einen Ausschnitt aus einem achsparallelen Schnitt durch einen Transformator und
Fig. 2 einen Ausschnitt aus einem Querschnitt durch eine Transformatorwicklungsanordnung.
Fig. 3 zeigt in einem Koordinatensystem die Volumenänderungen der Isolierwerkstoffe als Funktion der Zeit.
Fig. 4 und 5 sind Darstellungen vom schichtweisen Aufbau von Isolierwerkstoffen in vergrößertem Maßstab.

Um einen nur angedeuteten Eisenkern 2 sind konzentrisch je eine Unterspannungswicklung 4 und eine Oberspannungswicklung 10 angeordnet. Dabei stützt sich die Unterspannungswicklung 4 gegenüber dem Eisenkern 2 über achsparallel angeordnete Kühlkanalleisten 6 und Isolierbarrieren 8 ab. Die Kühlkanalleisten 6 halten öldurchströmte Kühlkanäle 20 zwischen den Isolierbarrieren 8 offen.

Entsprechend sind zur radialen Abstützung der Oberspannungswicklung 10 im sogenannten Hauptstreukanal Kühlkanalleisten 12 und Isolierbarrieren 14 angeordnet-. Auch in diesem Bereich werden von den Kühlkanalleisten 12 öldurchströmte Kühlkanäle 20 zwischen den Isolierbarrieren 14 freigehalten.

Bei der dargestellten im Querschnitt kreisringförmigen Wicklungsausführung treten insbesondere zwischen der Unterspannungswicklung 4 und dem Eisenkern 2 erhebliche Radialkräfte auf, denen die Kühlkanalleisten 6 und die Isolierbarrieren 8 standhalten müssen. Da sich die Unterspannungswicklung 4 und die Oberspannungswicklung 10 im Betriebszustand gegenseitig abstoßen, werden die im Hauptstreukanal vorgesehenen Kühlkanalleisten 12 und die Isolierbarrieren 14 stark entlastet. Dabei muß jedoch sichergestellt sein, daß zwischen den sollmäßig aufeinanderliegenden festen Isolierteilen keine Ölspalte entstehen dürfen, weil dies zu einer Minderung der Spannungsfestigkeit der gesamten Isolieranordnung führen würde.

In Achsrichtung sind sowohl die Unterspannungswicklung 4 als auch die Oberspannungswicklung 10 über abwechselnd aufeinandergeschichtete Abstandshalter 18 und Isolierplatten 16 eingespannt, wobei je nach Zweckmäßigkeit für beide Wicklungen gemeinsame oder getrennte Isolierplatten 16 und Abstandshalter 18 einsetzbar sind.

Die Kühlkanalleisten 6 und 12, die Isolierbarrieren 8 und 14 sowie die Isolierplatten 16 und die Abstandshalter 18 sind üblicherweise aus Hartpapier, Preßspan oder ähnlichen Werkstoffen hergestellt, die alle infolge ihrer hygroskopischen Eigenschaften zur Aufnahme von Wasser aus ihrer Umgebung neigen und die durch Aufnahme von Wasser ihr Volumen vergrößern.

Da die Isoliereigenschaften dieser Werkstoffe durch diese Wasseraufnahme erheblich beeinträchtigt werden, ist es üblich, diese Bauteile mindestens kurz vor ihrem Einbau in einen ölgefüllten Kessel, vorzugsweise in Vakuumöfen, zu trocknen und anschließend mit Öl oder einer anderen geeigneten Flüssigkeit zu imprägnieren, um die Wiederaufnahme von Wasser durch die Isolierteile zu verhindern. Die beim Trocknen auftretenden Schrumpfungen werden dadurch kompensiert, daß entweder die Einspannkräfte im elastischen Bereich der beteiligten Bauteile so hoch voreingestellt werden, daß im Anschluß an die Aufbereitung die erforderlichen Preßkräfte noch vorhanden sind, oder die Preßkräfte werden erst nach dem Aufbereiten auf die gewünschten Werte eingestellt.

Erfindungsgemäß sind nun die Kühlkanalleisten 6 und 12, die Isolierbarrieren 8 und 14 sowie die Isolierplatten 16 und die Abstandshalter 18 aus Kombinationen von Isolierwerkstoffen A und B mit unterschiedlichen Eigenschaften hergestellt. Die Isolierwerkstoffe A und B unterscheiden sich insbesondere hinsichtlich ihrer Volumenänderungen beim Trocknen und beim Imprägnieren oder beim Eintauchen in Öl. In Figur 3 sind die spezifischen Volumenänderungen der Isolierwerkstoffe A und B in Prozenten als Funktion der Zeit dargestellt. Die Zahlenangaben auf der Abszisse sind logarithmisch aufgebaut und stehen für Stunden.

Die Aufbereitung der Isolierwerkstoffe A und B beginnt zum Zeitpunkt Null, zu dem naturgemäß noch keine aufbereitungsbedingte Volumenänderung eingetreten sein kann. Die Isolierwerkstoffe werden nunmehr bei Unterdruck erwärmt und geben dabei Wasser ab, sie werden getrocknet. Bedingt durch den Verlust an Wasser verlieren sie zunächst schneller und später langsamer an Volumen, sie schrumpfen. Nach 10 bis 12 Stunden ist der Trocknungsprozeß so weit fortgeschritten, daß praktisch kein freisetzbares Wasser mehr in den Isolierwerkstoffen A und B enthalten ist und daß eine Fortsetzung des Prozesses, wie die Kurven in Fig. 3 zeigen, praktisch keine weitere Volumenänderung mehr bewirkt.

Entsprechend der Darstellung in Fig. 3 werden die Isolierwerkstoffe A und B nach etwa 12 Stunden mit Transformatoröl oder einer vergleichbaren Isolierflüssigkeit imprägniert, bevor sie wieder mit Luft in Berührung kommen, um sie an der Wiederaufnahme von Wasser zu hindern. Dabei zeigt sich, daß der Isolierwerkstoff A sein Volumen durch die Imprägnierung nicht verändert, daß dagegen der Isolierwerkstoff B bei der Imprägnierung kräftig quillt und dabei sein Volumen innerhalb kürzester Zeit um ca. 10% vergrößert.

In den Figuren 4 und 5 ist nun der schichtweise Aufbau von Bauteilen aus den Isolierwerkstoffen A und B skizziert. Dabei dienen Schichten 30 aus gewöhnlichem Hartpapier, Preßspan oder ähnlichem als Isolierwerkstoff A und Schichten 32 aus ölaufnehmendem Kunstharz als Isolierwerkstoff B. Durch entsprechende Wahl der Schichtdickenverhältnisse der Schichten 30 und 32 ist das spezifische Volumenverhalten der entsprechend den Figuren 4 und 5 aufgebauten Bauteile in jeweils erforderlicher Weise einstellbar.

Ein Aufbau aus lediglich je einer Schicht der beiden Isolierwerkstoffe A und B gemäß Fig. 4 ist dabei zweckmäßig bei der Herstellung von vergleichsweise dickwandigen Kühlkanalleisten 6, 12 oder Abstandshaltern 18 und ein Aufbau aus einer Vielzahl von verhältnismäßig dünnen Schichten der beiden Isolierwerkstoffe A und B gemäß Fig. 5 ist eher geeignet zur Herstellung von großflächigen Bauteilen, wie Isolierbarrieren 8 oder Isolierplatten 16.

Der Aufbau eines gemäß den Figuren 1 und 2 gestalteten Aktivteils eines Transformators erfolgt unter Verwendung der gemäß den Figuren 4 und 5 schichtweise aus den Isolierwerkstoffen A und B hergestellten Isolierteilen zunächst in üblicher Weise. Zum Abschluß der Montage des Aktivteils unmittelbar vor dem Beginn der Aufbereitung wird jedoch die Preßeinrichtung zum Einspannen der Unterspannungswicklung 4 und der Oberspannungswicklung 10 nur so fest eingespannt, daß gerade keine Luftspalte zwischen einander benachbarten Bauteilen mehr vorhanden sind. Nunmehr wird der Transformator-Aktivteil in üblicher Weise aufbereitet, wobei zunächst beim Trocknen die Isolierteile wie bei bisher bekannten Anordnungen schrumpfen. Bei dem sich unmittelbar an die Trocknung anschließenden Imprägnieren der Isolierteile, dehnen sich diese jedoch infolge des in ihnen enthaltenen Isolierwerkstoffes B aus und gleichen dabei nicht nur die infolge Schrumpfung aufgetretene Volumenverkleinerung der Isolierwerkstoffe A und B aus,.sondern versuchen sich über das voreingestellte Maß hin auszudehnen und erzeugen dadurch die vorher bestimmten Preßkräfte für den Zusammenhalt der Bauteile des Aktivteils.

## Patentansprüche

1. Anordnung zur Isolierung und zur mechanischen Befestigung von Bauteilen in ölgefüllten elektrischen Geräten, deren Aktivteile durch Trocknen und anschliessendes Imprägnieren mit einer Isolierflüssigkeit aufbereitet werden, dadurch gekennzeichnet ,
- daß bei der Herstellung der Isolierteile ein erster Isolierwerkstoff (A) verwendet ist, dessen Volumen sich beim Trocknen verkleinert und sich beim Imprägnieren annähernd volumenneutral verhält,
- daß in Reihe mit dem ersten (A) ein zweiter Isolierwerkstoff (B) verwendet ist, dessen Volumen sich beim Imprägnieren vergrößert und beim Trocknen weniger schrumpft als der erste Isolierwerkstoff (A) und
- daß der zweite Isolierwerkstoff (B) durch sein Aufquellen beim Imprägnieren zur Einspannung der Isolierbauteile erforderliche Preßkräfte erzeugt.

2. Anordnung nach Anspruch 1, dadurch gekennzeichnet , daß die spezifische Volumenverkleinerung des ersten Isolierwerkstoffes (A) beim Trocknen kleiner ist als die spezifische Volumenvergrößerung des zweiten Isolierwerkstoffes (B) `beim Imprägnieren.

3. Anordnung nach Anspruch 1 und 2, dadurch gekennzeichnet , daß die absolute Volumenvergrößerung des Isolierwerkstoffes (B) so viel größer ist als die Schrumpfung der Isolierwerkstoffe (A und B), daß die dadurch erzeugte Preßkraft größer ist als die im Betriebszustand auftretende elektromagnetische Kraft.

4. Anordnung nach Anspruch 1 bis 3, dadurch gekennzeichnet , daß dünne Lagen der beiden verwendeten Isolierwerkstoffe (A und B) abwechselnd aufeinandergeschichtet sind.
